# EUROPÄISCHE PATENTANMELDUNG

(11) **EP 4 715 113 A1**
(43) Veröffentlichungstag der Anmeldung: **25.03.2026**
(21) Anmeldenummer: 24202006.3
(22) Anmeldetag: 23.09.2024
(51) Int. Cl.: D07B 1/02

(54) **SEILSYSTEM ZUR BEFESTIGUNG EINER SCHWIMMENDEN PLATTFORM**

(71) Anmelder: Teufelberger Fiber Rope GmbH, 4600 Wels (AT)
(72) Erfinder: SCHÖFBERGER, Christoph, 4030 Linz (AT); ERNST, Björn, 4810 Gmunden (AT)
(74) Vertreter: Burger, Hannes Alfred

(57) **Zusammenfassung**

Die Erfindung betrifft ein Seilsystem zur Befestigung einer schwimmenden Plattform an einem Unterwasser-Anschlagpunkt, wobei das Seilsystem aus einem Innenseil und einem als Mantel ausgebildeten äußeren Mantelseil gebildet ist; wobei das Innenseil aus synthetischen Textilfasern gebildet ist; wobei das Mantelseil aus synthetischen Textilfasern geflochten ist, wobei das Innenseil in einem röhrenförmigen Innenraum des Mantelseils angeordnet ist; wobei das Innenseil eine erste Bruchkraft aufweist; wobei das Mantelseil eine zweite Bruchkraft aufweist, welche größer ist als die erste Bruchkraft.

## Beschreibung

Die Erfindung betrifft ein Seilsystem zur Befestigung einer schwimmenden Plattform an einem Anschlagpunkt.

Schwimmende Solarkraftwerke bekommen bei der Gewinnung erneuerbarer Energie eine immer größere Bedeutung. Eine Herausforderung liegt in ihrer Verankerung, vor allem Unterwasser. Die Montage schwimmender Photovoltaik (FPV) ist mit besonders hohem Aufwand verbunden, sodass eine sichere Verankerung über viele Jahre bis hin zu Jahrzehnten gewährleistet sein muss, obwohl die Umweltbedingungen unter Wasser besonders herausfordernd sind.

Aus der CN201981422U ist ein hochfestes, hochmodulares, mehradriges, 12-litziges, geflochtenes Verbundankerseil aus Polyethylen bekannt. Das hochfeste, hochmodulare Polyethylen-Multifilament-Ankerseil mit 12 Litzen kann für extra lange Schleppverankerungen in der Meerestechnik, für mittelschwere Schleppnetze sowie für spezielle Meerestechnik wie Hochseefischerei, Exploration und ähnliches verwendet werden.

Das chinesische Gebrauchsmuster CN201258426Y offenbart ein Tiefseekabel, das ein Kabelkernbündel mit einer Vielzahl von Kabelkernen umfasst. Jede Kabelseele wird aus drei Strängen hochfester Polyethylenfasern durch Verdrillen gebildet, und eine äußere Mantelschicht ist am Umfang des Kabelseelenbündels angeordnet und wird aus 32 Strängen hochfester Nylon-Multifilamentgarne durch Flechten gebildet.

Die JP2014240212A zeigt ein doppelwandiges Seil zum Vertäuen eines Schiffes wobei die Dehnung bei Zug mit einer Kraft von 1/4 der Bruchfestigkeit 90% oder mehr und 350% oder weniger beträgt. Der Mantel hat einen stumpfen Winkel und ist mit 12 Klöppeln oder 16 Klöppeln geflochten. Der Kern ist aus synthetischem Kautschuk mit einer höheren Elastizität als der Mantel.

Aufgabe der vorliegenden Erfindung war es, die Nachteile des Standes der Technik zu überwinden und eine Vorrichtung zur Verfügung zu stellen, mittels derer eine schwimmende Plattform sicher für eine lange Zeitdauer an einem Unterwasser-Anschlagpunkt befestigbar ist.

Diese Aufgabe wird durch eine Vorrichtung gemäß den Ansprüchen 1 bis 16 gelöst.

Die erfindungsgemäße Vorrichtung ist ein Seilsystem zur Befestigung einer schwimmenden Plattform an einem Unterwasser-Anschlagpunkt, wobei das Seilsystem aus einem Innenseil und einem als Mantel ausgebildeten äußeren Mantelseil gebildet ist; wobei das Innenseil aus synthetischen Textilfasern gebildet ist; wobei das Mantelseil aus synthetischen Textilfasern geflochten ist, wobei das Innenseil in einem röhrenförmigen Innenraum des Mantelseils angeordnet ist; wobei das Innenseil eine erste Bruchkraft aufweist; wobei das Mantelseil eine zweite Bruchkraft aufweist, welche größer ist als die erste Bruchkraft. Dadurch ist es möglich für einen langen Zeitraum die Befestigung einer schwimmenden Plattform an einem Unterwasser-Anschlagpunkt sicherzustellen. Sowohl das Innenseil wie auch das Mantelseil können alleine jeweils so eine Bruchkraft aufweisen, dass die Plattform nur durch eines der beiden Seile sicher und dauerhaft gehalten sein kann.

Bevorzugterweise ist das Innenseil im Mantelseil bezogen auf die Seillängserstreckungsrichtung verschieblich angeordnet. Dadurch kann bei wechselnden Zug- und Druckspannungen durch Wellenbewegungen das Innenseil mechanisch geschont bleiben und damit eine längere Standzeit sichergestellt werden.

Vorteilhaft ist es, wenn die erste Bruchkraft des Innenseils zwischen 50 und 500 kN, bevorzugt zwischen 75 und 150 kN liegt, um typische für einen Ankerpunkt auftretende Lasten an einer schwimmenden Plattform alleine aufnehmen zu können.

Ebenso vorteilhaft ist es, wenn die zweite Bruchkraft des Mantelseils zwischen 55 und 550 kN, bevorzugt zwischen 150 und 300 kN liegt, um typische für einen Ankerpunkt auftretende Lasten an einer schwimmenden Plattform ebenso alleine aufnehmen zu können.

In einer weiteren vorteilhaften Ausführungsform kann die zweite Bruchkraft des Mantelseils um mindestens 10%, bevorzugt mindestens 50% größer sein als die erste Bruchkraft des Innenseils, um eine längere Standzeit des gesamten Seilsystems im Verbund aus Innenseil und Mantelseil sicherstellen zu können.

Besonders vorteilhaft kann es sein, dass ein Außendurchmesser des Mantelseils zwischen 8 und 200 mm, bevorzugt zwischen 8 bis 100 mm und besonders bevorzugt zwischen 10 und 30 mm liegt. Dadurch kann einerseits das Handling bei der Montage, wie auch die Standzeit sichergestellt werden.

Um eine Lastaufnahme durch jeweils das Innenseil oder das Mantelseil vorteilhaft zu ermöglichen kann das Durchmesserverhältnis eines Außendurchmessers des Innenseils zum Außendurchmesser des Mantelseils größer 1 zu 4, bevorzugt größer 1 zu 3 sein.

Bevorzugterweise kann das Innenseil und/oder das Mantelseil hochfeste Kunststofffasern mit einer Festigkeit größer 14 cN/dtex, bevorzugt größer 24 cN/dtex, besonders bevorzugt größer 30 cN/dtex beinhalten oder daraus bestehen. Damit kann eine lange Standzeit unter Wasser erreicht werden.

Besonders bevorzugterweise kann das Innenseil und/oder das Mantelseil hochfeste Kunststofffasern ausgewählt aus der Gruppe von hochmodulares Polyethylen (UHMWPE), Aramid, Flüssigkristallpolymere (LCP), Polybenzoxazole (PBO) beinhalten oder daraus bestehen, um die durch einen Wellengang auftretenden Lasten über einen langen Zeitraum optimal aufnehmen zu können.

Um vorteilhafterweise eine einfache Herstellung zu ermöglichen, kann sowohl das Innenseil wie auch das Mantelseil überwiegend aus denselben Materialien bestehen.

Bevorzugterweise kann das Innenseil und das Mantelseil gemeinsam zu einer Schlaufe ablängbar und spleißbar ausgebildet sein, um eine direkte Befestigung der Plattform oder eines Anschlagmittels zu ermöglichen.

Bevorzugterweise kann sich die Litzenanzahl des Innenseils von der Litzenanzahl des Mantelseils um 4 unterscheiden, um die mechanischen Eigenschaften optimal aufeinander abstimmen zu können.

Der Flechtwinkel sowohl des Innenseils wie auch des Mantelseils kann vorteilhafterweise im Bereich zwischen 15° und 35°, bevorzugt zwischen 18° und 25° liegen, um die Zug- und Druckkräfte optimal und über eine lange Standzeit hinweg aufnehmen zu können.

Besonders vorteilhaft ist es, wenn die schwimmende Plattform eine Photovoltaik Anlage trägt, da eine lange Standzeit des Seilsystems einen für eine PV-Anlage geforderten ungestörten Langzeitbetrieb ermöglichen kann.

Es kann vorteilhaft sein, dass sowohl eine erste Dehnung des Innenseils wie auch eine zweite Dehnung des Mantelseils bei einer Belastung von 50% der Bruchkraft nach einer zehnten Belastung des jeweiligen Seiles jeweils für sich gemessen zwischen 2,0 und 20,0%, bevorzugt zwischen 2,5% und 4,5% liegen, um die nötige Bewegungsfreiheit der Plattform bei Wellengang aber unter bestmöglicher Einhaltung der Positionierung sicherstellen zu können, auch wenn nur mehr eines der beiden Seile Last aufnehmen kann.

Bevorzugterweise kann eine Gesamtdehnung des Seilsystems bei einer Belastung von 50% der Bruchkraft nach einer zehnten Belastung zwischen 2,0 % und 20,0%, bevorzugt zwischen 2,5% und 4,5% liegen, um die nötige Bewegungsfreiheit der Plattform bei Wellengang aber unter bestmöglicher Einhaltung der Positionierung sicherstellen zu können.

Synthetische Textilfasern werden beispielsweise aus Kohle oder Erdöl hergestellt. Das jeweilige Ausgangsmaterial wird chemisch synthetisiert und so verändert, dass sich daraus Fäden ziehen lassen. Diese können veredelt und zu textilen Geweben oder Litzen verarbeitet sein. Synthetische Textilfasern können sehr elastisch und trotzdem reißfest ausgebildet sein. Schimmelpilze und Bakterien können sich nur schwer auf der glatten Faseroberfläche ausbreiten.

Unter Bruchkraft versteht sich jene Kraft, die nötig ist, um Seil zum Reißen bzw. Brechen zu bringen. Zur Ermittlung der Bruchkraft im Sinne dieser Erfindung wird die normgerechte Messung derselben in der Norm ISO 2307:2019 Kapitel 9.7, insbesondere Kapitel 9.7.1 zu Grunde gelegt.

Der Wert der Festigkeit (Reißfestigkeit) gibt an, wieviel Last eine Faser trägt, die 1 Gramm bei 10.000 m Länge wiegt, das entspricht einer Feinheit von 1dtex.

Zum besseren Verständnis der Erfindung wird diese anhand der nachfolgenden Figuren näher erläutert.

Es zeigen jeweils in stark vereinfachter, schematischer Darstellung:
- Fig. 1: Schwimmende Plattform;
- Fig. 2: Teilabschnitt eines Seilsystems;
- Fig. 3: Schnitt durch Mantelseil und Innenseil.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt ein Seilsystem 1 zur Befestigung einer schwimmenden Plattform 2 an einem Unterwasser-Anschlagpunkt 3. Natürlich können auch mehrere Unterwasser-Anschlagpunkte 3 oder ein Überwasser-Anschlagpunkt 4 zur Befestigung der auf einem Gewässer schwimmenden Plattform vorgesehen sein.

Die schwimmende Plattform 2 kann eine Schwimmende Photovoltaik 5 (FPV) ("Floating Photovoltaics") sein, als solche werden PV-Kraftwerke auf Gewässerflächen mit an Schwimmkörpern angebrachten Modulen bezeichnet. Verankert kann die Plattform dabei am Gewässergrund, Ufer oder an angrenzenden Strukturen sein. Die schwimmende Plattform kann aus Auftriebskörpern 6, Hohlkörpern 7 oder als Schiffskörper 8 oder einer Kombination daraus aufgebaut sein. Die schwimmende Plattform 2 kann eine Photovoltaik Anlage 9 tragen, aber auch andere Lasten 10 oder Gegenstände wie Transformatoren, Windräder, Baumaschinen, Kräne, Bühnen, oder sonstige Waren aufnehmen oder als Pier dienen. Die schwimmende Plattform 2 kann für Binnengewässer oder für Hochseeanwendungen ausgelegt sein.

In Fig. 2 ist ein Seilsystem 1 aus einem Innenseil 11 und einem als Mantel ausgebildeten äußeren Mantelseil 12 gezeigt; wobei das Innenseil 11 aus synthetischen Textilfasern gebildet ist und auch das Mantelseil aus synthetischen Textilfasern geflochten ist. Das Innenseil 11 kann ebenfalls geflochten sein.

Das Innenseil 11 ist in einem röhrenförmigen Innenraum 13 des Mantelseils 12 angeordnet. Der röhrenförmige Innenraum 13 kann an beiden Enden offen sein oder durch Schlaufen 17 geschlossen ausgebildet sein. Das Innenseil 11 kann ebenso in den Schlaufen 17 geführt sein und ebenso wie das Mantelseil 12 gespleißt sein.

Das Innenseil 11 weist eine erste Bruchkraft auf und das Mantelseil 12 eine zweite Bruchkraft, welche größer ist als die erste Bruchkraft.

Das Innenseil 11 im Mantelseil 12 kann bezogen auf die Seillängserstreckungsrichtung verschieblich oder beweglich angeordnet sein. Bei wechselnden Zug- und Druckbelastungen auf das Seilsystem 1 durch äußere Einflüsse kann sich so das Innenseil 11 im röhrenförmigen Innenraum 13 des Mantelseils 12 entlang einer Längsachse des Seilsystems bewegen. Das Innenseil 11 wird dadurch geschont. Sollte das Mantelseil 12 nach längerer Nutzungsdauer verschlissen sein, kann so das Innenseil noch immer entsprechend bis zur ersten Bruchkraft die gewünschte Befestigung der schwimmenden Plattform 2 am Ankerpunkt 3 sicherstellen. Insbesondere kann die erste Bruchkraft dabei so gewählt sein, dass die Befestigung der schwimmenden Plattform 2 am Ankerpunkt 3 alleine durch das Innenseil 11 gewährleistet ist, so lange bis auch dieses das Ende der Lebensdauer erreicht. Insbesondere aufgrund Muschelansatz, Bewuchs oder sonstige Einflüsse der nassen Umgebung kann das Seilsystem 1 so ausgelegt sein, dass mit einem Verschleißen des Mantelseiles 12 bewusst kalkuliert ist und daher die erste Bruchkraft des Innenseiles 11 entsprechend gewählt sein kann.

Das Innenseil 11 und das Mantelseil 12 können gemeinsam zu einer Schlaufe 17 ablängbar und spleißbar ausgebildet sein. Eine derartigen Schlaufe 17 kann ein Augspleiß sein. Das Seilsystem 1 kann darüber mit Verbindungselementen wie weiteren Schlaufen, Karabinern, Schäkeln mit der schwimmenden Plattform 2 und/oder dem Ankerpunkt 3 verbunden sein oder aber auch ohne weitere Verbindungselemente direkt an der schwimmenden Plattform 2 und / oder dem Ankerpunkt 3 angebunden sein. Das Innenseil 11 und das Mantelseil 12 können entweder gemeinsam oder aber auch jeweils getrennt spleißbar ausgebildet sein, um eine Schlaufe 17 oder zwei separate Schlaufen 17 auszubilden oder eine Verbindung mit einem weiteren Seilsystem oder Seilen herzustellen.

Die Litzenanzahl des Innenseils 11 kann sich von der Litzenanzahl des Mantelseils 12 um 4 unterscheiden. Die Struktur der Geflechte und auch die Litzenanzahl ist abhängig von der Anzahl der Klöppel in der Flechtmaschine. Die Klöppel sind die Hauptarbeitsorgane der Flechtmaschine. Sie tragen die Flechtspulen, auf denen sich die Flechtfäden befinden. Eine Litze kann also aus einem oder mehreren Flechtfäden bestehen. Des Weiteren kompensieren die Klöppel die Längendifferenz des Fadenmaterials, was aufgrund der Relativbewegung der Klöppel zum Flechtpunkt auftritt und bringen dabei gleichzeitig eine Fadenspannung auf. Das Innenseil (11) wie auch das Mantelseil (12) können Rundgeflechte sein, diese können grundsätzlich mit zwei Klöppelscharen und somit einer geraden Klöppelanzahl zum Beispiel je sechs Klöppel hergestellt werden. Die beiden dafür benötigten Gangbahnen können phasenversetzt sein, eine Klöppelschar kann sich immer im Uhrzeigersinn bewegen, die andere genau gegenläufig, gegen den Uhrzeigersinn.

Der Flechtwinkel 19 sowohl des Innenseils 11 wie auch der Flechtwinkel 18 des Mantelseils 12 können in der freien Länge des Seiles - also außerhalb eines gespleißten Bereiches oder einer Schlaufe 17 - im Bereich zwischen 15° und 35°, bevorzugt zwischen 18° und 25° liegen. Der Flechtwinkel 19 kann also ein spitzer Winkel sein.

Fig. 3 zeigt einen Schnitt III normal auf die Mittelachse 16 entlang der Längserstreckung des Seilsystems. Um unnötige Wiederholungen zu vermeiden, wird auf die detaillierte Beschreibung in der vorangegangenen Fig. 2 hingewiesen bzw. Bezug genommen.

Das Seilsystem 1 als Gesamtheit und als Verbund aus Innenseil 11 und Mantelseil 12 kann im Neuzustand eine dritte Bruchkraft aufweisen, welche sich von der ersten und der zweiten Bruchraft unterscheidet. Die erste Bruchkraft des Innenseils 11 kann zwischen 50 und 500 kN, bevorzugt zwischen 75 und 150 kN, die zweite Bruchkraft des Mantelseils 12 zwischen 55 und 550 kN, bevorzugt zwischen 150 und 300 kN liegen.

Die zweite Bruchkraft des Mantelseils 12 kann um mindestens 10%, bevorzugt mindestens 50% größer sein als die erste Bruchkraft des Innenseils 11.

Ein Außendurchmesser 14 des Mantelseils kann zwischen 8 und 200 mm, bevorzugt zwischen 8 bis 100 mm und besonders bevorzugt zwischen 10 und 30 mm liegen.

Die Messung des Außendurchmessers 14 sowie der weiteren angeführten Durchmesser erfolgt entsprechend der Norm ISO 2307:2019 Kapitel 9.4 a).

Das Durchmesserverhältnis eines Außendurchmesser 15 des Innenseils 11 zum Außendurchmesser 14 des Mantelseils 12 kann größer 1 zu 4, bevorzugt größer 1 zu 3 sein.

Das Innenseil 11 und/oder das Mantelseil 12 können hochfeste Kunststofffasern mit einer Festigkeit größer 14 cN/dtex, bevorzugt größer 24 cN/dtex, besonders bevorzugt größer 30 cN/dtex beinhalten oder daraus bestehen. Dabei kann das Innenseil 11 und/oder das Mantelseil 12 hochfeste Kunststofffasern ausgewählt aus der Gruppe von hochmodulares Polyethylen (UHMWPE), Aramid, Flüssigkristallpolymere (LCP), Polybenzoxazole (PBO) beinhalten oder daraus bestehen.

Das Innenseil wie auch das Mantelseil können überwiegend aus denselben Materialien bestehen.

Sowohl eine erste Dehnung des Innenseils 11, wie auch eine zweite Dehnung des Mantelseils 12 können bei einer Belastung von 50% der Bruchkraft nach einer zehnten Belastung des jeweiligen Seiles jeweils für sich gemessen zwischen 2,0 und 20,0%, bevorzugt zwischen 2,5% und 4,5% liegen. Die Messung der Dehnung erfolgt entsprechend der Norm ISO 2307:2019 Kapitel 9.6.

Eine Gesamtdehnung des Seilsystems 1 kann bei einer Belastung von 50% der Bruchkraft nach einer zehnten Belastung zwischen 2,0 % und 20,0%, bevorzugt zwischen 2,5% und 4,5% liegen.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Seilsystem
- 2: Schwimmende Plattform
- 3: Unterwasser-Anschlagpunkt
- 4: Überwasser-Anschlagpunkt
- 5: Schwimmende Photovoltaik
- 6: Auftriebskörper
- 7: Hohlkörper
- 8: Schiffskörper
- 9: Photovoltaik Anlage
- 10: Last
- 11: Innenseil
- 12: Mantelseil
- 13: Röhrenförmiger Innenraum
- 14: Außendurchmesser des Mantelseiles und des Seilsystems
- 15: Außendurchmesser des Innenseils
- 16: Mittelachse
- 17: Schlaufe
- 18: Flechtwinkel des Mantelseils
- 19: Flechtwinkel des Innenseils

## Patentansprüche

1. Seilsystem (1) zur Befestigung einer schwimmenden Plattform (2) an einem Unterwasser-Anschlagpunkt (3), wobei das Seilsystem (1) aus einem Innenseil (11) und einem als Mantel ausgebildeten äußeren Mantelseil (12) gebildet ist; wobei das Innenseil (11) aus synthetischen Textilfasern gebildet ist; wobei das Mantelseil (12) aus synthetischen Textilfasern geflochten ist, **dadurch gekennzeichnet, dass** das Innenseil (11) in einem röhrenförmigen Innenraum (13) des Mantelseils (12) angeordnet ist; wobei das Innenseil (11) eine erste Bruchkraft aufweist; wobei das Mantelseil (12) eine zweite Bruchkraft aufweist, welche größer ist als die erste Bruchkraft.

2. Seilsystem nach Anspruch 1, **dadurch gekennzeichnet, dass** das Innenseil (11) im Mantelseil (12) bezogen auf die Seillängserstreckungsrichtung verschieblich angeordnet ist.

3. Seilsystem nach einem der vorhergehenden Ansprüche 1 bis 2, **dadurch gekennzeichnet, dass** die erste Bruchkraft des Innenseils (11) zwischen 50 und 500 kN, bevorzugt zwischen 75 und 150 kN liegt.

4. Seilsystem nach einem der vorhergehenden Ansprüche 1 bis 3, **dadurch gekennzeichnet, dass** die zweite Bruchkraft des Mantelseils (12) zwischen 55 und 550 kN, bevorzugt zwischen 150 und 300 kN liegt.

5. Seilsystem nach einem der vorhergehenden Ansprüche 1 bis 4, **dadurch gekennzeichnet, dass** die zweite Bruchkraft des Mantelseils (12) um mindestens 10%, bevorzugt mindestens 50% größer ist als die erste Bruchkraft des Innenseils (11).

6. Seilsystem nach einem der vorhergehenden Ansprüche 1 bis 5, **dadurch gekennzeichnet, dass** ein Außendurchmesser (14) des Mantelseils (12) zwischen 8 und 200 mm, bevorzugt zwischen 8 bis 100 mm und besonders bevorzugt zwischen 10 und 30 mm liegt.

7. Seilsystem nach einem der vorhergehenden Ansprüche 1 bis 6, **dadurch gekennzeichnet, dass** das Durchmesserverhältnis eines Außendurchmessers (15) des Innenseils (11) zum Außendurchmesser (14) des Mantelseils (12) größer 1 zu 4, bevorzugt größer 1 zu 3 ist.

8. Seilsystem nach einem der vorhergehenden Ansprüche 1 bis 7, **dadurch gekennzeichnet, dass** das Innenseil (11) und/oder das Mantelseil (12) hochfeste Kunststofffasern mit einer Festigkeit größer 14 cN/dtex, bevorzugt größer 24 cN/dtex, besonders bevorzugt größer 30 cN/dtex beinhalten oder daraus bestehen.

9. Seilsystem nach einem der vorhergehenden Ansprüche 1 bis 8, **dadurch gekennzeichnet, dass** das Innenseil (11) und/oder das Mantelseil (12) hochfeste Kunststofffasern ausgewählt aus der Gruppe von hochmodulares Polyethylen (UHMWPE), Aramid, Flüssigkristallpolymere (LCP), Polybenzoxazole (PBO) beinhalten oder daraus bestehen.

10. Seilsystem nach einem der vorhergehenden Ansprüche 1 bis 9, **dadurch gekennzeichnet, dass** sowohl das Innenseil (11) wie auch das Mantelseil (12) überwiegend aus denselben Materialien bestehen.

11. Seilsystem nach einem der vorhergehenden Ansprüche 1 bis 10, **dadurch gekennzeichnet, dass** das Innenseil (11) und das Mantelseil (12) gemeinsam zu einer Schlaufe (17) ablängbar und spleißbar ausgebildet sind.

12. Seilsystem nach einem der vorhergehenden Ansprüche 1 bis 11, **dadurch gekennzeichnet, dass** sich die Litzenanzahl des Innenseils von der Litzenanzahl des Mantelseils um 4 unterscheidet.

13. Seilsystem nach einem der vorhergehenden Ansprüche 1 bis 12, **dadurch gekennzeichnet, dass** der Flechtwinkel (18, 19) sowohl des Innenseils (11) wie auch des Mantelseils (12) im Bereich zwischen 15° und 35°, bevorzugt zwischen 18° und 25° liegt.

14. Seilsystem nach einem der vorhergehenden Ansprüche 1 bis 13, **dadurch gekennzeichnet, dass** die schwimmende Plattform (2) eine Photovoltaik Anlage (9) trägt.

15. Seilsystem nach einem der vorhergehenden Ansprüche 1 bis 14, **dadurch gekennzeichnet, dass** sowohl eine erste Dehnung des Innenseils (11) wie auch eine zweite Dehnung des Mantelseils (12) bei einer Belastung von 50% der Bruchkraft nach einer zehnten Belastung des jeweiligen Seiles jeweils für sich gemessen zwischen 2,0 und 20,0%, bevorzugt zwischen 2,5% und 4,5% liegen.

16. Seilsystem nach einem der vorhergehenden Ansprüche 1 bis 15, **dadurch gekennzeichnet, dass** die ein Gesamtdehnung des Seilsystems (1) bei einer Belastung von 50% der Bruchkraft nach einer zehnten Belastung zwischen 2,0 % und 20,0%, bevorzugt zwischen 2,5% und 4,5% liegt.
